# FASCICULE DE BREVET EUROPEEN

(11) **EP 0 696 480 B1**
(45) Date de publication et mention de la délivrance du brevet: **03.11.1999**
(21) Numéro de dépôt: 95401865.1
(22) Date de dépôt: 09.08.1995
(51) Int. Cl.: B05B 11/00

(54) **Pompe à membrane**
Membranpumpe
Membrane pump

(30) Priorité: 11.08.1994 FR 9409949
(43) Date de publication de la demande: 14.02.1996
(73) Titulaire: S O F A B Société Anonyme, F-76470 Le Tréport (FR)
(72) Inventeur: Bougamont, Jean-Louis, F-76260 EU (FR); Dumont, Pierre, F-62150 Houdain (FR); Lompech, Hervé, F-76117 Incheville (FR)
(74) Mandataire: Busnel, Jean-Benoît

(56) Documents cités:
- EP-A- 0 492 354
- FR-A- 2 643 338
- GB-A- 1 537 436
- US-A- 4 452 379

## Description

La présente invention concerne une pompe doseuse et, plus précisément, une pompe doseuse miniature employée verticalement.

Il existe déjà (FR-A-2643 338) de telles pompes doseuses miniatures, adaptables sur un récipient et qui comprennent un corps pourvu d'une prise associée à une soupape d'admission, et un piston à plongeur ramené en position de repos par un organe de renvoi élastique mais pourvu d'une tige creuse ou gicleur axial faisant saillie à partir dudit corps pour servir à la fois de tige presseuse et de tube d'éjection du produit, son canal interne étant associé à une soupape d'échappement ; généralement le clapet de la soupape d'admission est libre mais celui de la soupape d'échappement est taré ou ramené en position de fermeture par un organe élastique. Au moyen d'une garniture d'étanchéité, corps et piston délimitent une chambre de dosage ; celle-ci renferme initialement un certain volume d'air, qui sera le plus souvent évacué pour l'amorçage par ouverture mécanique du clapet d'échappement.

Les organes élastiques sont souvent sous forme de ressorts métalliques qui ne peuvent pas toujours être mis au contact du produit et ne peuvent pas non plus subir les mêmes opérations de retraitement que les autres pièces de la pompe lors d'éventuelles opérations de recyclage.

L'invention a pour but de fournir une pompe doseuse sur de structure simple, exempte de cette difficulté, et de fonctionnement sûr.

Ce but est atteint, selon l'invention, au moyen d'une pompe du type possédant un corps pourvu d'une prise débouchant dans une chambre de dosage, associée à une soupape d'admission à clapet et un piston à plongeur pourvu d'un gicleur axial s'élargissant à sa partie inférieure en une corolle recevant une garniture d'étanchéité, son canal interne étant associé à une soupape d'échappement à clapet, caractérisée en ce que ledit clapet d'échappement appartient à une pièce unique élastiquement déformable formant cette garniture, constituée d'une bague inférieure, en U, d'assemblage sur la corolle du plongeur et à laquelle se rattachent vers le haut :
- extérieurement une jupe sensiblement cylindrique d'étanchéité et de renvoi du piston en position de repos que prolonge une bride annulaire de jonction étanche sur le corps,
- intérieurement une valvule de forme générale conique ou mitrale dont l'extrémité supérieure étroite porte une découpe ouvrant un orifice d'éjection.

Selon une autre caractéristique, la pompe possède en outre une collerette qui ferme l'ouverture supérieure du corps par un voile porteur d'un palier de guidage et de retenue formant une butée haute pour un épaulement créé par la corolle du plongeur. De préférence, cette collerette est porteuse d'une ceinture latérale externe de raccordement avec le récipient. De préférence encore, la bride annulaire externe de la garniture est prise entre la collerette et le rebord supérieur du corps.

La jupe, dont la hauteur est avantageusement du même ordre que la course du piston jusqu'à venue en butée basse, est maintenue dès sa position de repos sous une tension suffisante.

Selon une caractéristique avantageuse, pour permettre au clapet d'échappement de résister à des pressions suffisantes, la lèvre de la découpe coopère avec un noyau central circulaire d'obturation de l'orifice d'éjection sur lequel elle vient en serrage. Selon une autre caractéristique, la soupape d'échappement coopère avec un écarteur faisant saillie à la partie inférieure de la chambre de dosage et dessiné de façon à s'engager dans la valvule pour en écarter la lèvre en fin de course basse du piston, juste avant la venue en butée, en ménageant un passage entre la chambre de dosage et l'orifice d'éjection, dont il provoque ainsi l'ouverture forcée.

De préférence, le noyau ou siège est constitué d'un ergot axial placé à la partie inférieure du gicleur, la cavité intérieure à la corolle communiquant avec le canal de celui-ci par au moins un orifice percé latéralement à la racine de l'ergot. Avantageusement l'écarteur est une douille axiale capable de passer autour et le long dudit ergot, le passage étant formé d'ouvertures traversantes qui sont éventuellement placées sur le bord supérieur de ladite douille, sous forme de créneaux.

Selon une autre caractéristique avantageuse, le clapet d'admission comprend un obturateur semi-rigide logé dans une cavité de section correspondante de la chambre de dosage, supportant l'écarteur mais raccordé à un tenon engagé librement dans le conduit de prise où il est retenu par un étranglement intérieur.

La garniture, exécutée d'une seule pièce, assure conjointement les fonctions de clapet d'échappement, de joint d'étanchéité et d'organe de renvoi du piston à la partie supérieure de la chambre de dosage, l'écarteur garantissant l'ouverture mécanique du clapet d'échappement.

L'invention sera explicitée à la lecture de la description qui va suivre de deux exemples avantageux, accompagnée des dessins annexés, qui représentent :
- figure 1, en coupe longitudinale, un premier mode de réalisation de la pompe de l'invention;
- figure 2, en coupe avec vues 2a à 2d, différentes phases du fonctionnement d'un deuxième mode de réalisation de la pompe de l'invention.

La pompe représentée figure 1 comprend un corps **1** qui se termine dans sa partie haute par un rebord supérieur plat **10**. Le corps **1** est pourvu d'une prise **11** associée à une soupape inférieure d'admission **2** et il reçoit un piston **3**. Au moyen d'une garniture **4**, créant une soupape supérieure d'échappement **5**, le piston **3** délimite à l'intérieur du corps **1**, entre la soupape d'échappement **5** et la soupape d'admission **2**, une chambre de dosage **12**.

La prise **11** débouche dans la chambre **12** par un orifice d'admission **11a**. Elle permet, directement ou par le biais d'un tube auxiliaire, le prélèvement du produit à distribuer à partir d'un récipient ou flacon (non représenté) sur lequel la pompe est destinée à être montée.

Le piston **3** comprend un plongeur **30** à gicleur axial **31** faisant saillie à partir du corps **1** et dans sa partie inférieure d'une part une corolle périphérique **32** créant un épaulement supérieur **32a**, d'autre part un ergot central **33** servant de siège à la soupape d'échappement, la corolle **32** délimitant autour de lui une cavité **34** qui communique avec le canal interne axial **31a** du gicleur **31** par au moins un orifice latéral **35** ménagé à la racine de l'ergot **33**.

L'extrémité supérieure du gicleur **31** sera, par exemple, coiffée d'une tête **6** porteuse d'un embout de distribution.

Le clapet de la soupape d'échappement **5** appartient à la garniture **4**. Cette pièce est constituée d'une valvule axiale **40**, sensiblement tronconique, dont l'extrémité supérieure est pourvue d'une découpe **41** bordée d'une lèvre engendrant un orifice d'éjection et le bord inférieur rattaché à une bague **42**, en U d'assemblage sur la corolle, bague elle-même raccordée à une jupe mince ou membrane sensiblement cylindrique de renvoi **43** du piston **3**, qui se prolonge vers le haut par une bride annulaire **44** assurant sa jonction étanche avec le corps **1**. La garniture **4** est réalisée avec une matière élastomère ce qui rend sa jupe extensible. L'ergot central **33** obture l'orifice d'éjection de la valvule **40**, mettant sa lèvre en serrage.

La pompe de l'exemple comprend en outre une collerette **7** de fermeture et de fixation sur un récipient ou un flacon (non représentés). La collerette **7** est constituée d'un palier axial interne **70** raccordé à une ceinture **71**. La ceinture **71** est formée d'une jupe latérale externe à vis ou emboîtement par un voile **72**.

La garniture **4** est prise entre le rebord supérieur plat **10** du corps **1** et la collerette ; celle-ci est fixée de préférence par emboîtement mutuel de joncs **73**, son voile **72** pinçant alors la bride **44** de manière étanche, une saignée **74** laissant toutefois sur sa face supérieure un passage entre l'intérieur du récipient et la pompe puis l'atmosphère le long du palier **70**.

Le bord inférieur du palier **70** forme une butée haute pour l'épaulement **32a** du plongeur **30** dont la corolle **32** ferme ainsi en position de repos le débouché de la saignée **74**, laissant alors aussi la jupe de renvoi **43** de la garniture **4** sous une tension suffisante, correspondant à un allongement de l'ordre de 30 %.

La soupape d'admission **2** possède un clapet à bille **20** reposant sur son siège dans une cavité **13** ménagée à la partie inférieure de la chambre **12** et une cage formée d'une rondelle **21** retenue par exemple par friction latérale contre la paroi de la chambre **12**. Cette cage laisse à la bille une liberté de mouvement telle qu'elle puisse dégager l'orifice d'admission **11a** pour permettre le passage du produit. La rondelle **21** porte en outre dans sa partie supérieure une douille centrale **22** ; celle-ci fait saillie vers le haut à l'intérieur de la chambre de dosage **12** et comporte un espace interne **22a** débouchant à son extrémité supérieure dans cette chambre. La rondelle **21** est pourvue de perforations **23** qui laissent la chambre de dosage **12** communiquer avec la cavité **13** et la douille **22** d'ouvertures traversantes **24** et/ou **25** vers l'espace **22a**.

La douille **22** est destinée à s'engager dans la valvule **40** avec un faible jeu autour de l'ergot **33**, son bord supérieur venant écarter la lèvre de la découpe **41** lorsque le piston vient en butée basse pour un allongement de la jupe de l'ordre de 100 % ; elle provoquera ainsi l'ouverture forcée de l'orifice d'éjection. Sa hauteur est donc déterminée en fonction de celle de la valvule.

Lors d'une montée du piston, le clapet d'admission **20** se soulève sous l'effet d'une dépression dans la chambre de dosage **12** pour retomber ensuite sous celui de son poids puis, lors d'une redescente, rester plaqué par la pression du produit dans cette chambre, tandis que le clapet d'échappement **40** s'ouvrira sous l'effet de cette même pression pour se refermer enfin sous l'action de son élasticité propre. Si toutefois ladite pression interne reste insuffisante par suite de la présence d'un fluide compressible dans la chambre **12**, en particulier de l'air lors d'une première utilisation, l'ouverture mécanique du clapet **40** permettra d'évacuer ce fluide.

La pompe de la **figure 2** représente un mode de réalisation de l'invention différant surtout par sa soupape d'admission. Il s'agit en outre d'une pompe sans évent, qui sera montée sur un récipient sans reprise d'air, tel un récipient à poche interne souple. Les pièces homologues portent mêmes repères et ne seront pas décrites à nouveau.

Sur la **vue 2a**, la pompe est au repos.

Sa soupape d'admission **8** possède un clapet à obturateur tronconique **80**, en matière plastomère ou élastomère, reposant normalement en position basse de fermeture dans une cavité **13** de profil correspondante. L'obturateur **80** est susceptible de se soulever mais il se raccorde vers le bas à un tenon **81** engagé dans la prise **11** où le retient l'étranglement **11b** ; dans cet exemple, le tenon est constitué de deux languettes flexibles.

La soupape d'admission **8** comprend ici encore, dans sa partie supérieure, une douille centrale **82** qui fait saillie vers le haut et comporte un espace interne **82a** où l'ergot **33** peut venir se loger ; elle est destinée à s'engager dans la valvule **40** pour provoquer l'ouverture mécanique de l'orifice d'éjection. Ici, la douille **82** est solidaire de l'obturateur **80** et son bord supérieur est crénelé.

Sur la **vue 2b**, l'enfoncement de la tête provoque la descente du plongeur **30** et par appui de sa corolle **32** sur la bague d'assemblage **42** de la garniture **4**, l'allongement vers le bas de la jupe **43** qui s'amincit d'autant. Le clapet d'admission **8** est alors en position basse correspondant à la fermeture de l'orifice d'admission **11a**.

Ce mouvement provoque donc normalement dans la chambre **12** une rapide augmentation de pression qui force la lèvre de la valvule **40** à s'écarter de l'ergot **33**, ouvrant l'orifice d'éjection comme le montre la figure.

En fin de course, dans la position représentée sur la **vue 2c**, la bague **42** arrivant en butée dans le fond de la chambre de dosage **12**, la valvule **40** s'engage sur la douille **82** de l'obturateur **80**, l'ergot **33** pénétrant dans son espace interne **82a**.

La poussée des merlons **83** de la douille **82** déforme la partie supérieure de la valvule **40** à hauteur de son orifice d'éjection, libérant autour de l'ergot **33**, vers la cavité **34**, un passage annulaire que les créneaux **84** mettent en communication avec la chambre **12**. Lors d'un premier emploi, si la chambre **12** renferme de l'air, c'est alors seulement que celui-ci est évacué par la cavité **34**, l'orifice **35** et le canal du gicleur **31**.

Sur la **vue 2d**, la tête **6** est progressivement relâchée : la jupe **43** rappelle donc le piston **3** vers le haut jusqu'à sa position initiale.

La course ascendante du piston **3** et la dépression créée par elle dans la chambre de dosage **12** provoquent l'ouverture du clapet d'admission **80**, mais la butée du tenon **81** contre l'étranglement **11b** l'oblige à se dégager de la valvule **40** de sorte que l'orifice d'éjection se referme sur l'ergot **33** et le produit est aspiré à travers la prise **11**.

Lorsque la pompe, remplie, est à nouveau dans la position de la **vue 2a**, l'équilibre de pression est atteint par réduction du volume interne du récipient et le clapet **80** retombe dans sa position de fermeture.

La pompe est alors prête pour une nouvelle distribution de produit. Avec la pompe de la figure 1, ce résultat serait atteint par entrée d'air à travers l'évent **74**.

## Revendications

1. Pompe doseuse miniature du type possédant un corps (1) pourvu d'une prise (11) débouchant dans une chambre de dosage (12), associée à une soupape d'admission (2, 8) à clapet (20) et un piston (3) à plongeur (30) pourvu d'un gicleur axial (31) s'élargissant à sa partie inférieure en une corolle (32) recevant une garniture d'étanchéité (4), son canal interne (31a) étant associé à une soupape d'échappement (5) à clapet (40), caractérisée en ce que ledit clapet d'échappement (40) appartient à une pièce unique élastiquement déformable formant cette garniture (4), constituée d'une bague inférieure en U (42), d'assemblage sur la corolle (32) du plongeur (30) et à laquelle se rattachent vers le haut :
- extérieurement une jupe (43) sensiblement cylindrique d'étanchéité et de renvoi du piston (3) en position de repos que prolonge une bride annulaire (44) de jonction étanche sur le corps (1),
- intérieurement une valvule (40) de forme générale conique ou mitrale dont l'extrémité supérieure étroite porte une découpe (41) bordée d'une lèvre ouvrant un orifice d'éjection.

2. Pompe selon la revendication 1, caractérisée en ce qu'elle possède en outre une collerette (7) qui ferme l'ouverture supérieure du corps (1) par un voile (72) porteur d'un palier (70) de guidage et de retenue formant une butée haute pour un épaulement (32a) créé par la corolle (32) du plongeur (30).

3. Pompe selon la revendication 2, caractérisée en ce que ladite collerette (7) est porteuse d'une ceinture latérale externe (71) de raccordement avec le récipient.

4. Pompe selon l'une des revendications 2 et 3, caractérisée en ce que la bride annulaire (44) de la garniture (4) est prise entre la collerette (7) et le rebord supérieur (10) du corps (1).

5. Pompe selon l'une des revendications précédentes, caractérisée en ce que la jupe (43), dont la hauteur est avantageusement du même ordre que la course du piston (3) jusqu'à venue en butée basse, est maintenue dès sa position de repos sous une tension suffisante.

6. Pompe selon l'une des revendications précédentes, caractérisée en ce que la lèvre de la découpe (41) coopère avec un noyau central circulaire d'obturation de l'orifice d'éjection sur lequel elle vient en serrage.

7. Pompe selon la revendication 6, caractérisée en ce que le noyau est constitué d'un ergot axial (33) placé à la partie inférieure du gicleur (31), la cavité intérieure à la corolle (32) communiquant avec le canal (31a) de celui-ci par au moins un orifice percé latéralement à la racine de l'ergot.

8. Pompe selon l'une des revendications précédentes, caractérisée en ce que la soupape d'échappement (5) coopère avec un écarteur faisant saillie à la partie inférieure de la chambre de dosage (12) et dessiné de façon à s'engager dans la valvule (40) pour en écarter la lèvre en fin de course basse du piston (3), juste avant la venue en butée, en ménageant un passage entre la chambre de dosage (12) et l'orifice d'éjection, dont il provoque ainsi l'ouverture forcée.

9. Pompe selon les revendications 7 et 8, caractérisée en ce que l'écarteur est une douille axiale (22/82) capable de passer autour et le long dudit ergot (33), le passage étant formé d'ouvertures traversantes (24, 25) qui sont éventuellement placées sur le bord supérieur de ladite douille (82), sous forme de créneaux (84).

10. Pompe selon l'une des revendications 8 et 9, caractérisée en ce que le clapet d'admission (20) comprend un obturateur semi-rigide (80) logé dans une cavité de section correspondante de la chambre de dosage (12), supportant l'écarteur mais raccordé à un tenon (81) engagé librement dans la prise (11) où il est retenu par un étranglement intérieur (11b).

## Claims

1. A miniature metering pump of the type possessing a body (1) provided with an inlet (11) which opens out into a metering chamber (12), which is associated both with an inlet valve (2, 8) having a valve member (20), and with a piston (3) having a plunger (30) provided with an axial nozzle (31) and flared at its bottom end to form a hood (32) which receives a sealing gasket (4), its internal channel (31a) being associated with an outlet valve (5) having a valve member (40), the pump being characterized in that said outlet valve member (40) forms a portion of a single elastically deformable part which constitutes said gasket (4), which is shaped to have a bottom U-shaped ring (42) assembled round the hood (32) of the plunger (30), and which is upwardly connected:
- on the outside to a substantially cylindrical skirt (43) for sealing and for returning the piston (3) to its rest position, which skirt runs on from an annular flange (44) for providing sealed connection with the body (1); and
- on the inside to a folded valve member (40) that is generally conical or mitral-valve shaped, with a narrow top end having a cutout (41) surrounded by a lip that opens to provide an outlet orifice.

2. A pump according to claim 1, characterized in that it also possesses a collar (7) which closes the top opening of the body (1) by means of a web (72) carrying a guiding and retaining bearing (70) forming a top abutment for the shoulder (32a) created by the hood (32) on the plunger (30).

3. A pump according to claim 2, characterized in that said collar (7) carries an outside lateral belt (71) for connection to the receptacle.

4. A pump according to claim 2 or 3, characterized in that the annular flange (44) of the gasket (4) is engaged between the collar (7) and the top rim (10) of the body (1).

5. A pump according to any preceding claim, characterized in that the skirt (43) which is advantageously of substantially the same height as the stroke of the piston (3) coming into bottom abutment, is held even in the rest position under sufficient tension.

6. A pump according to any preceding claim, characterized in that the lip of the cutout (41) co-operates with a circular central core for closing the outlet orifice and onto which it clamps.

7. A pump according to claim 6, characterized in that the core is constituted by an axial stud (33) placed at the bottom end of the nozzle (31), the cavity inside the hood (32) communicating with the channel (31a) thereof via at least one orifice pierced laterally at the root of the stud.

8. A pump according to any preceding claim, characterized in that the outlet valve (5) co-operates with a spreader projecting from the bottom portion of the metering chamber (12) and designed to engage inside the fold valve (40) to lift off its lip at the end of the downstroke of the piston (3) immediately before the piston comes into abutment, thereby providing a passage between the metering chamber (12) and the outlet orifice, which it thus opens by force.

9. A pump according to claims 7 and 8, characterized in that the spreader is an axial chimney (22/82) capable of passing around and along said stud (33), with the passage being formed by through openings (24, 25) optionally placed at the top edge of said chimney (82), in the form of crenellations (84).

10. A pump according to claim 8 or 9, characterized in that the inlet valve (20) includes a semi-rigid valve member (80) received in a cavity of corresponding section in the metering chamber (12), the valve member supporting the spreader but being also connected to a tenon (81) that is freely engaged in the inlet (11) where it is retained by an internal narrowing (11b).

## Patentansprüche

1. Miniatur-Dosierpumpe von der Art mit einem Körper (1), der mit einem Anschluss (11) versehen ist, der in eine Dosierkammer (12) mündet, der ein Einlass-Sperr (20)-Ventil (2, 8) und ein Tauch (30)-Kolben (3) zugeordnet sind, der mit einer axialen Spritzdüse (31) versehen ist, die an ihrem unteren Abschnitt zu einer Krone (32) vergrößert ist, die eine Dichtung (4) aufnimmt, und deren innerem Kanal (31a) ein Auslass-Sperr (40)-Ventil (5) zugeordnet ist, dadurch gekennzeichnet, dass dem Auslasssperrventil (40) ein einziges, elastisch verformbares, die Dichtung (4) bildendes Stück zugehörig ist, das aus einem unteren U-förmigen Ring (42) zur Montage auf die Krone (32) des Tauchkolbens (30) gebildet ist, an den sich nach oben hin anschließen:
- an der Außenseite eine im Wesentlichen zylindrische Schürze (43) zur Abdichtung und zum Zurückstellen des Kolbens (3) in die Ruhestellung, die sich in einen ringförmigen Flansch (44) zum dichten Anschluss auf dem Körper (1) fortsetzt,
- an der Innenseite eine Klappe (40) mit allgemein konischer oder mitraler Form, deren oberes schmales Ende einen Abschnitt (41) aufweist, der durch eine eine Auslassöffnung öffnende Lippe begrenzt ist.

2. Pumpe nach Anspruch 1, dadurch gekennzeichnet, dass sie weiters einen Kragen (7) aufweist, der die obere Öffnung des Körpers (1) durch eine Abdeckung (72) schließt, die ein Führungs- und Haltelager (70) trägt, das einen oberen Anschlag für einen durch die Krone (32) des Tauchkolbens (30) gebildeten AbSatz (32a) bildet.

3. Pumpe nach Anspruch 2, dadurch gekennzeichnet, dass der Kragen (7) Träger eines äußeren seitlichen Mantels (71) zur Verbindung mit dem Behälter ist.

4. Pumpe nach Anspruch 2 oder 3, dadurch gekennzeichnet, dass der ringförmige Flansch (44) der Dichtung (4) zwischen dem Kragen (7) und dem oberen Rand (10) des Körpers (1) aufgenommen ist.

5. Pumpe nach einem der vorhergehenden Ansprüche, dadurch gekennzeichnet, dass die Schürze (43), deren Höhe bevorzugt in der selben Größenordnung liegt, wie der Hub des Kolbens (3) bis zu einem unteren Anschlag, ab ihrer Ruhestellung unter ausreichender Spannung gehalten ist.

6. Pumpe nach einem der vorhergehenden Ansprüche, dadurch gekennzeichnet, dass die Lippe des Abschnitts (41) mit einem zentralen kreisförmigen Kern zum Verschließen der Auslassöffnung zusammenarbeitet, wobei sie auf den Kern aufgedrückt wird.

7. Pumpe nach Anspruch 6, dadurch gekennzeichnet, dass der Kern durch einen axialen Vorsprung (33) gebildet ist, der am unteren Abschnitt der Spritzdüse (31) vorgesehenen ist, wobei der innere Hohlraum der Krone (32) mit deren Kanal (31a) durch zumindest eine seitliche Bohrung an der Basis des Vorsprungs in Verbindung steht.

8. Pumpe nach einem der vorhergehenden Ansprüche, dadurch gekennzeichnet, dass das Auslassventil (5) mit einem Abstandhalter zusammenarbeitet, der in den unteren Abschnitt der Dosierkammer (12) vorspringt, und so ausgebildet ist, dass er in die Klappe (40) eingreift, um die Lippe am Ende des Abwärtshubes des Kolbens (3), kurz vor dem In-Anschlag-Kommen, zu spreizen, wobei ein Durchgang zwischen der Dosierkammer (12) und dem Auslassventil geschaffen wird, dessen Öffnung somit erzwungen wird.

9. Pumpe nach Anspruch 7 oder 8, dadurch gekennzeichnet, dass der Abstandhalter eine axiale Hülse (22/82) ist, die um den Vorsprung (33) herum und entlang diesem passieren kann, wobei der Durchgang durch querverlaufende Öffnungen (24, 25) gebildet ist, die gegebenenfalls am oberen Rand der Hülse (82) in Form von Scharten (84) vorgesehen sind.

10. Pumpe nach Anspruch 8 oder 9, dadurch gekennzeichnet, dass das Einlass-Sperrventil (20) einen halbsteifen Verschlussteil (80) aufweist, der in einem Hohlraum der Dosierkammer (12) mit einem entsprechenden Querschnitt vorgesehen ist, und der den Abstandhalter trägt, aber mit einem Zapfen (81) verbunden ist, der frei in den Anschluss (11) eingreift, wo er durch eine innere Einschnürung (11b) gehalten ist.
